# EUROPÄISCHE PATENTSCHRIFT

(11) **EP 1 528 165 B1**
(45) Veröffentlichungstag und Bekanntmachung des Hinweises auf die Patenterteilung: **16.07.2008**
(21) Anmeldenummer: 04020450.5
(22) Anmeldetag: 27.08.2004
(51) Int. Cl.: E02F 9/28

(54) **Grab- oder Greifwerkzeug**
Excavating or gripping tool
Outil d'excavation ou de préhension

(30) Priorität: 29.10.2003 DE 10350540
(43) Veröffentlichungstag der Anmeldung: 04.05.2005
(73) Patentinhaber: Liebherr-Hydraulikbagger GmbH, 88457 Kirchdorf/Iller (DE)
(72) Erfinder: Asam, Dirk, 85081 Ulm (DE); Mieger, Holf, 88457 Kirchdorf (DE); Wager, Bernd, 88457 Kirchdorf (DE)
(74) Vertreter: Laufhütte, Dieter

(56) Entgegenhaltungen:
- FR-A- 1 454 279
- GB-A- 103 025
- GB-A- 941 766
- JP-A- 50 026 302
- US-A- 623 645
- US-A- 1 540 314
- US-A- 2 828 558
- US-A- 3 601 203
- US-A- 3 659 654
- US-A- 3 755 933
- PATENT ABSTRACTS OF JAPAN Bd. 2000, Nr. 18, 5. Juni 2001 (2001-06-05) -& JP 05 311703 A (ALFRED MAGINAARARUKO), 22. November 1993 (1993-11-22)

## Beschreibung

Die Erfindung betrifft ein Grabwerkzeug, wie beispielsweise ein Löffel oder eine Schaufel, bzw. Greifwerkzeug mit einer Greiferschale, an die mindestens eine Zahnspitze angesetzt ist, gemäß dem Oberbegriff von Anspruch 1.

Insbesondere sind hier Mehrschalengreifer für den Materialumschlag betroffen. Diese dienen insbesondere der Verladung von Schüttgütern, Fein- und Grobschrott, Abbruchmaterial oder auch zum Verladen von VA-Stählen. Speziell bei Mehrschalengreifern für einen derartigen Materialumschlag ist es bei der Anmelderin bislang üblich, dass verschlissene Greiferschalenspitzen abgetrennt und neue Greiferschalenspitzen aufgeschweißt werden müssen. Es sind andere Mehrschalengreifer bekannt, bei denen es schraub- oder steckbare Zahnspitzen gibt, die nach Erreichen der Verschleißgrenze gegen neue Spitzen ersetzt werden.

Das Auswechseln verschlissener Zahnspitzen ist aufwendig und kostenintensiv.

Aus GB 103 025 A, US-A-2 828 558, US-A-1 540 314, JP 50 026302 A und JP 05 311703 A sind daher Grab- bzw. Greifwerkzeuge bekannt, an dem mindestens eine Zahnspitze angesetzt ist, wobei am Grab- oder Greifwerkzeug mindestens ein Zahnhalter angeordnet ist, in dem die mindestens eine Zahnspitze einsteckbar, in der Länge nachführbar und durch Sicherungselemente sicherbar ist. Bei diesen Vorrichtungen ragt die Zahnspitze jedoch hinten oder seitlich aus dem Zahnhalter heraus, um das Auswechseln und Nachführen durch Ausschlagen zu ermöglichen.

Aufgabe der vorliegenden Erfindung ist es, gattungsgemäße Grab- bzw. Greifwerkzeuge derart weiterzubilden, dass das Auswechseln der mindestens einen Zahnspitze kostengünstig und einfach erfolgt.

Erfingdungsgemäß wird diese Aufgabe dadurch gelöst, dass ein gattungsgemäßes Grab- bzw. Greifwerkzeug die Merkmale des kennzeichnenden Teils des Anspruchs 1 aufweist.

Demnach ist an dem Grabwerkzeug bzw. an dem Greifwerkzeug mindestens ein Zahnhalter angeordnet, in dem die mindestens eine Zahnspitze einsteckbar, in der Länge nachführbar und sicherbar ist. Es wird also am unteren Ende der Greiferschale eine lange Zahnspitze vorgesehen, die in einem beispielsweise aufgeschweißten Zahnhalter geführt ist und gegen Ausfallen gesichert ist. Der Zahnhalter ist dabei in einer günstigen Form gestaltet, so dass das Eindringverhalten nicht gestört ist. Durch die vordere Öffnung des Zahnhalters ragt die Zahnspitze soweit nach außen hervor, dass der Greifer gut schließt. Die Zahnspitze ist derart ausgestaltet, dass sie in ihrer Länge nachführbar und nach entsprechender Nachführung festlegbar, das heißt sicherbar ist. Erfindungsgemäß weist die Zahnspitze auf einer Seite mehrere treppenartig angeordnete Taschen auf, wobei im Zahnhalter an entsprechender Stelle ein Durchbruch vorgesehen ist, so dass die Taschen von außen zugänglich sind. Hierdurch kann nach entsprechendem Lösen der Sicherungsstifte durch ein Einsetzen eines entsprechenden Werkzeuges und einem zugehörigen Hammer die Zahnspitze ausgeschlagen, das heißt gelockert und nach vorne hin bewegt werden.

Somit kann bei fortgeschrittenem Verschleiß die Zahnspitze gelöst werden, ein Lochraster weiter herausgezogen werden und wieder gesichert werden. Ein kostenaufwendiges und umständliches Wechseln der Zahnspitzen ist damit wesentlich seltener notwendig.

Besondere Ausgestaltungen der Erfindung ergeben sich aus den sich an den Hauptanspruch anschließenden Unteransprüchen.

Demnach kann der Zahnhalter und/oder die Zahnspitze aus verschleißfestem Material, beispielsweise Stahlguss, bestehen.

Weiterhin kann vorteilhaft über den Zahnhalter eine Verschleißplatte aus verschleißfestem Material aufgebracht sein. Die Zahnspitze kann seitlich mehrere Bohrungen aufweisen, die ein Lochraster zur Aufnahme von Sicherungselementen bildet.

Als Sicherungselemente können vorteilhaft Schwerspannstifte verwendet werden.

Zur Sicherung können allerdings auch Schraub- oder Klemmelemente, wie Keile, Spannzungen oder dergleichen verwendet werden.

Mit dem erfindungsgemäßen Grab- bzw. Greifwerkzeug erübrigt sich ein Abschneiden und Aufschweißen einer neuen Zahnspitze. Der Wechsel der Zahnspitze ist einfach und schnell durchzuführen. Die Lösung führt zu einer deutlichen Verlängerung der Regenerierungsintervalle. Das große Verschleißvolumen ist insbesondere wichtig beim Verladen von VA-Stählen. Insgesamt werden die Betriebskosten deutlich gesenkt. Als Zahnspitzen lassen sich hochverschleißfeste Stähle verwenden, da es hier aufgrund der erfindungsgemäßen Lösung nicht darauf ankommt, dass diese Stähle verschweißbar sein müssten.

Weitere Merkmale, Einzelheiten und Vorteile der Erfindung ergeben sich aus der in der Zeichnung dargestellten vorteilhaften Ausführungsform der Erfindung. Es zeigen:
- Figur 1:: eine Seitenansicht einer erfindungsgemäßen Greiferschale mit eingesetzter Zahnspitze,
- Figur 2:: eine Draufsicht von vorne auf die Zahnspitze gemäß Figur 1,
- Figur 3:: eine Schnittdarstellung entsprechend der Schnittlinie A-A gemäß Figur 2 und
- Figur 4:: einen Schnitt entlang der Schnittlinie B-B gemäß Figur 1.

In Figur 1 ist eine bauübliche Greiferschale 10 gezeigt, deren Spitze abgelängt ist. Anstelle der abgelängten Spitze ist ein Zahnhalter 12 an die Greiferschale 10 geschweißt, der eine Aufnahmebohrung zur Aufnahme einer Zahnspitze 14 aufweist. Die Zahnspitze 14 besteht aus verschleißfestem Stahlguss.

Die Formgebung der Zahnspitze ergibt sich insbesondere aus den Schnittdarstellungen gemäß der Figuren 3 und 4. Hier zeigt sich, dass die Zahnspitze eine Reihe von nebeneinander liegenden Bohrungen 16 aufweist, die ein Lochraster zur Aufnahme von Sicherungsstiften bilden. Die Sicherungsstifte 18 können, wie in Figur 4 dargestellt einerseits durch die Bohrungen in der Zahnspitze 14 und andererseits durch entsprechende Bohrungen im Zahnhalter 12 gesteckt werden. Vorzugsweise handelt es sich um sogenannte Connex-Schwerspannstifte. Im hier dargestellten Ausführungsbeispiel sind, wie in den Figuren 1, 3 und 4 dargestellt zwei nebeneinanderliegende Sicherungsstifte 18 vorgesehen.

Ist die Zahnspitze 14 abgenutzt, können die Sicherungsstifte 18 entfernt werden und die Zahnspitze kann um ein Lochraster herausgezogen werden, so dass die Sicherungsstifte wieder eingeschlagen werden können.

Um die Zahnspitze 14 austreiben können, weist diese an einem Ende treppenartig angeordnete Taschen 20 auf, die eine Art Treppenverzahnung bilden. Durch einen entsprechenden Durchbruch 22 im Zahnhalter 12 kann ein Werkzeug zum Austreiben der Zahnspitze in die Treppenverzahnung eingreifen. Mittels dieses hier nicht näher dargestellten Werkzeugs, das ähnlich einem Meißel gestaltet sein kann, und eines Hammers kann die Zahnspitze 14 ausgetrieben werden.

Über dem Zahnhalter 12 kann noch zusätzlich eine Verschleißplatte 24 Verwendung finden.

## Patentansprüche

1. Grab- oder Greifwerkzeug mit einer Greiferschale, an die mindestens eine Zahnspitze (14) angesetzt ist, wobei am Grab- oder Greifwerkzeug mindestens ein Zahnhalter (12) angeordnet ist, in dem die mindestens eine Zahnspitze einsteckbar, in der Länge nachführbar und durch Sicherungselemente (18) sicherbar ist,
**dadurch gekennzeichnet,**
**dass** die Zahnspitze (14) auf einer Seite mehrere treppenartig angeordnete Taschen (20) aufweist und dass im Zahnhalter (12) an entsprechender Stelle ein Durchbruch (22) vorgesehen ist, so dass die Taschen (20) von außen zugänglich sind.

2. Grab- bzw. Greifwerkzeug nach Anspruch 1, **dadurch gekennzeichnet, dass** der Zahnhalter (12) und/oder die Zahnspitze (14) aus verschleißfestem Material besteht.

3. Grab- bzw. Greifwerkzeug nach Anspruch 1 oder 2, **dadurch gekennzeichnet, dass** über dem Zahnhalter (12) eine Verschleißplatte (24) aus verschleißfestem Material aufgebracht ist.

4. Grab- bzw. Greifwerkzeug nach einem der vorangehenden Ansprüche, **dadurch gekennzeichnet, dass** die Zahnspitze (14) seitlich mehrere Bohrungen (16) aufweist, die ein Lochraster zur Aufnahme von Sicherungselemen (18) bilden.

5. Grab- bzw. Greifwerkzeug nach Anspruch 4, **dadurch gekennzeichnet, dass** als Sicherungselemente Schwerspannstifte verwendet werden.

6. Grab- bzw. Greifwerkzeug nach einem der Ansprüche 1 bis 4, **dadurch gekennzeichnet, dass** zur Sicherung ebenso Schraub- oder Klemmelemente, wie Keile, Spannzungen oder dergleichen verwendet werden.

## Claims

1. An excavating or gripping tool having a gripper shell, onto which at least one tooth tip (14) is set, wherein at least one tooth holder (12), in which the at least one tooth tip can be plugged in a manner guidable lengthwise and securable by securing elements (18), is arranged on the excavating or gripping tool,
**characterised in that**
the tooth tip (14) has a plurality of pockets (20) arranged in step manner on one side; and **in that** an opening (22) is provided at an appropriate position in the tooth holder (12) such that the pockets (20) are accessible from the outside.

2. An excavating or gripping tool in accordance with claim 1, **characterised in that that** the tooth holder (12) and/or the tooth tip (.14) consists of wear-resistant material.

3. An excavating or gripping tool in accordance with either of claims 1 or 2, **characterised in that** a wear plate (24) made of wear-resistant material is attached above the tooth holder (12).

4. An excavating or gripping tool in accordance with one of the preceding claims, **characterised in that** the tooth tip (14) has a plurality of bores (16) on the side which form a perforated screen for the reception of securing elements 18).

5. An excavating or gripping tool in accordance with claim 4, **characterised in that** heavy-duty spring pins are used as the securing elements.

6. An excavating or gripping tool in accordance with one of the claims 1 to 4, **characterised in that** screw elements or clamp elements such as wedges, clamping tongues or the like are equally used for the securing.

## Revendications

1. Outil d'excavation ou de préhension avec une coque de préhension, à laquelle est rapportée au moins une pointe de dent (14), où est disposé à l'outil d'excavation ou de préhension au moins un organe de retenue de dent (12) dans lequel au moins une pointe de dent précitée peut être emboîtée, guidée dans la longueur et assurée par des éléments de sécurité (18),
**caractérisé**
**en ce que** la pointe de dent (14) présente sur un côté plusieurs poches (20) disposées en escalier et en ce qu'il est prévu dans l'organe de retenue de dent (12) à l'emplacement correspondant un perçage (22) de sorte que les poches (20) sont accessibles de l'extérieur.

2. Outil d'excavation ou de préhension selon la revendication 1, **caractérisé en ce que** l'organe de retenue de dent (12) et/ou la pointe de dent (14) sont réalisés en un matériau résistant à l'usure.

3. Outil d'excavation ou de préhension selon la revendication 1 ou 2, **caractérisé en ce qu'**il est disposé sur l'organe de retenue de dent (12) une plaque d'usure (24) en matériau résistant à l'usure.

4. Outil d'excavation ou de préhension selon l'une des revendications précédentes, **caractérisé en ce que** la pointe de dent (14) présente sur le côté plusieurs perçages (16) qui forment une trame de trous pour la réception d'éléments de sécurité (18).

5. Outil d'excavation ou de préhension selon la revendication 4, **caractérisé en ce que** des goupilles élastiques à pouvoir amortisseur élevé sont utilisées comme éléments de sécurité.

6. Outil d'excavation ou de préhension selon l'une des revendications 1 à 4, **caractérisé en ce que** pour la sécurisation, également des éléments de vissage ou de serrage, comme des coins, des languettes de serrage ou analogues sont utilisés.
